# FASCICULE DE BREVET EUROPEEN

(11) **EP 0 724 050 B1**
(45) Date de publication et mention de la délivrance du brevet: **03.05.2000**
(21) Numéro de dépôt: 96400199.4
(22) Date de dépôt: 26.01.1996
(51) Int. Cl.: E04H 12/32, G09F 17/00

(54) **Pavillon comportant un dispositif de tension et de déploiement**
Flagge mit einer Vorrichtung zum Spannen und Entfalten
Flag having a device for tensioning and unfolding

(30) Priorité: 26.01.1995 FR 9500903
(43) Date de publication de la demande: 31.07.1996
(73) Titulaire: ETABLISSEMENTS DOUBLET, F-59710 Avelin (FR)
(72) Inventeur: Doublet, Luc, F-49113 Seclin (FR)
(74) Mandataire: Armengaud Ainé, Alain

(56) Documents cités:
- GB-A- 2 188 342
- US-A- 1 476 426
- US-A- 2 368 783

## Description

La présente invention est relative à un pavillon comportant un dispositif permettant de le déployer, notamment lorsqu'il est hissé en haut d'un mât ou d'une hampe de support, en l'absence de vent le faisant flotter sensiblement dans son plan.

On conçoit aisément qu'il est particulièrement souhaitable que le flottant d'un pavillon, en tissu ou autre matière similaire qui ne présente aucune rigidité par elle-même, hissé en haut d'un mât, puisse être déployé complètement pour permettre d'en apercevoir en permanence les couleurs, voire les inscriptions portées sur sa surface, même lorsque le vent est inexistant et ne permet pas à lui seul de faire flotter ce pavillon dans sa direction.

Pour assurer ce déploiement, une solution classique consiste notamment à utiliser une potence fixe horizontale, montée en haut du mât et s'étendant perpendiculairement à la direction de celui-ci, le pavillon, de forme usuellement rectangulaire, étant suspendu sous cette potence en étant réuni à celle-ci par son côté longitudinal correspondant dit battant, tandis que son côté latéral dit guindant s'étend verticalement le long du mât.

Cette solution a l'inconvénient d'exiger pour la mise en place et le retrait du pavillon une nacelle ou autre moyen, propre à s'élever au plus près du mât pour atteindre la potence et fixer le pavillon à celle-ci.

De manière plus perfectionnée, on a également prévu de solidariser le pavillon au sol à une traverse de support, qui le maintient déployé, cette traverse comportant une attache centrale pour l'extrémité de la drisse de levage qui passe sur des poulies de renvoi, l'une de celles-ci étant montée sur la potence horizontale, l'autre à l'angle de liaison de celle-ci avec la partie supérieure du mât, la drisse étant ensuite disposée contre ce dernier pour permettre la montée ou la descente du pavillon avec sa traverse.

Mais cette variante est complexe et relativement coûteuse ; en outre, elle présente le risque que la drisse ne s'emmêle au droit de ses poulies et que la traverse ne se déplace pas convenablement en restant parallèle à la potence lorsqu'on hisse le pavillon.

Le brevet US-A-1 476 426 illustre un pavillon muni d'un support rigide permettant de le déployer. Toutefois, ce support, réalisé au moyen d'un fil métallique plié, présente un profil complexe, coûteux à fabriquer. En outre, il est monté à l'extérieur du pavillon et est donc visible, ce qui comporte l'inconvénient de pouvoir masquer au moins en partie les éventuelles informations ou décors portés par la surface du pavillon.

La présente invention est relative à un pavillon comportant un dispositif de tension très simple dans sa conception, peu onéreux, facile à mettre en oeuvre et qui permet d'assurer le déploiement souhaité en toutes circonstances, indépendamment notamment de la présence ou de l'absence de vent et de la direction de celui-ci.

A cet effet, le pavillon considéré, comprenant un flottant délimité par un battant et un guindant, et un élément de renfort rigide, propre à assurer la tension et le déploiement permanent du pavillon, cet élément de renfort comportant un collier de guidage entourant un mât vertical sur lequel le pavillon peut être hissé en se déplaçant selon la hauteur de ce mât, caractérisé en ce que le flottant comporte, dans sa surface, un moyen, continu ou discontinu, s'étendant transversalement par rapport au flottant et permettant l'engagement à l'intérieur de ce moyen de l'élément de renfort rigide, appliqué contre la surface du flottant de manière à maintenir en permanence celle-ci étendue, l'extrémité de l'élément de renfort étant située au droit du guindant sensiblement dans la partie médiane de celui-ci et solidarisée d'un étrier de fixation, porté par le collier de guidage.

Dans un mode de réalisation préféré, le moyen prévu dans la surface du flottant, dans lequel s'engage l'élément de renfort rigide, est constitué par au moins un ourlet ou similaire.

De préférence, l'ourlet de réception de l'élément de renfort s'étend approximativement selon une diagonale du flottant ou parallèlement à la direction de celle-ci pour former avec le battant et le guindant un triangle dont l'angle inférieur est situé sur une drisse de hissage ou d'amenée du pavillon vis-à-vis d'un mât vertical de support.

En variante, l'ourlet est substitué par une pluralité d'anneaux voisins, aptes à maintenir l'élément de renfort rigide contre la surface du flottant.

Avantageusement, l'élément de renfort se présente sous la forme d'une lame mince et plate, réalisée en un matériau plastique, métallique ou autre. En variante, cet élément peut être constitué par une tige rigide et allongée.

D'autres caractéristiques d'un pavillon comportant un dispositif, établi conformément à l'invention, apparaîtront encore à travers la description qui suit d'un exemple de réalisation, donné à titre indicatif et non limitatif, en référence au dessin annexé sur lequel :
- La Figure 1 est une vue schématique en élévation du dispositif selon l'invention.
- La Figure 2 est une vue à plus grande échelle, illustrant le détail du collier de guidage.

Sur la Figure 1, la référence 1 désigne un pavillon ou drapeau, de forme générale rectangulaire comme il est usuel pour ce genre d'article, ce pavillon étant réalisé en tissu ou matière analogue, ne présentant par elle-même aucune rigidité.

Le pavillon 1 est prévu pour être hissé en haut d'un mât vertical 2 dont l'extrémité inférieure est généralement ancrée directement dans le sol 3 ou par l'intermédiaire de tout support approprié (non représenté).

Le mouvement du pavillon le long du mât est réalisé au moyen d'une drisse de levage 4, dont l'extrémité peut être fixée sur un organe d'accrochage et d'immobilisation 5, prévu à la base du mât 2 ou bien à logé à l'intérieur de celui-ci pour le cas où la drisse est associée à un dispositif antivol, non directement accessible.

La drisse 4 passe en haut du mât sur une poulie de renvoi 6, fixée à la partie supérieure de ce mât sous la tête 7 de celui-ci, pour permettre de hisser ou d'amener le pavillon de manière usuelle pour ce type d'objet.

Si le pavillon 1, hissé en haut du mât, se trouve dans un environnement où le vent est nul, voire très léger, il s'affaisse sur lui-même, en étant seulement soutenu à l'extrémité de la drisse au voisinage de la poulie 6, ce qui ne permet pas de voir ses couleurs ou les inscriptions qu'il peut comporter, notamment lorsqu'il s'agit d'un pavillon à vocation publicitaire.

Pour pallier cet inconvénient et conformément à l'invention, on prévoit transversalement dans la surface du flottant 8 du pavillon, au moins un ourlet 9, permettant d'engager à l'intérieur de celui-ci, un élément de renfort 10 destiné à maintenir déployée la surface de ce flottant, même en l'absence de vent au niveau du sommet du mât.

L'ourlet 9 peut être continu ou discontinu. En variante, l'ourlet peut être remplacé par des anneaux séparés, cousus de place en place à la surface du flottant et disposés à distance convenable les uns des autres, ces anneaux recevant l'élément de renfort 10, ou encore par tout autre moyen analogue qui permette de maintenir cet élément contre cette surface. Ainsi, l'élément de renfort pourrait être agrafé ou autrement fixé sur le pavillon.

L'élément de renfort 10 peut être constitué sous la forme d'une lame mince et plate, présentant néanmoins une rigidité suffisante. Cette lame peut être réalisée en tout matériau approprié, notamment en plastique, en bois ou en métal. On peut également utiliser une tige, métallique ou non.

L'élément de renfort 10, engagé dans son ourlet 9, est solidarisé du coin supérieur du flottant 8, à l'extrémité de celui-ci opposée au mât 2, en bout du côté correspondant ou battant 11 du pavillon, au moyen d'une attache de liaison 12 dont le détail n'importe pas à l'invention.

A son extrémité opposée, voisine du guindant 13 du flottant 8, l'élément de renfort 10 est fixé sur un étrier 14, solidarisé en bout d'un collier de guidage 15 (Figure 2), lequel est aménagé pour entourer librement le mât vertical 2 en assurant le guidage du pavillon par rapport à celui-ci, lorsqu'il est hissé ou amené.

Avantageusement, la drisse peut être également fixée au point inférieur 16 flottant à l'extrémité basse du guindant 13.

Dans l'exemple de réalisation représenté, le pavillon comporte un ourlet unique 9 disposé en travers du flottant 8, de manière à former un triangle avec l'attache de liaison 12 en bout du battant 11 et l'étrier 14 du collier 15, au droit du guindant 13. Dans ce cas, l'extrémité de l'élément de renfort 10 logé dans l'ourlet 9, fixée sur l'étrier 14 est disposée sensiblement à peu près au milieu de la hauteur de ce guindant.

Bien entendu, dans d'autres variantes, on peut prévoir de ménager dans le flottant, plusieurs ourlets du même genre, parallèles ou non, chacun d'eux contenant un élément de renfort 10 tel que décrit ci-dessus.

On réalise ainsi un dispositif de tension et de déploiement d'un pavillon, permettant de maintenir celui-ci avec sa surface étendue en toute position, par le simple jeu des forces exercées, tant par la traction due à la drisse que par le poids propre du pavillon.

L'utilisation d'un collier de guidage comportant un étrier pour la fixation de l'extrémité de l'élément de renfort, permet par ailleurs de maintenir le pavillon en permanence près du mât, en évitant en particulier tout déport latéral.

Par ailleurs, bien que l'exemple décrit ait plus spécialement envisagé la présence d'un ourlet pour monter et appliquer l'élément de renfort rigide contre la surface du pavillon, on pourrait prévoir d'autres solutions équivalentes, consistant notamment à coller ou rapporter d'une autre manière cet élément sur le flottant pour maintenir celui-ci étendu.

## Revendications

1. Pavillon (1), comprenant un flottant (8) délimité par un battant (11) et un guindant (13), et un élément de renfort rigide, propre à assurer la tension et le déploiement permanent du pavillon, cet élément de renfort comportant un collier de guidage (15) entourant un mât vertical (2) sur lequel le pavillon peut être hissé en se déplaçant selon la hauteur de ce mât, caractérisé en ce que le flottant (8) comporte, dans sa surface, un moyen (9), continu ou discontinu, s'étendant transversalement par rapport au flottant et permettant l'engagement à l'intérieur de ce moyen de l'élément de renfort rigide (10), appliqué contre la surface du flottant de manière à maintenir en permanence celle-ci étendue, l'extrémité de l'élément de renfort (10) étant située au droit du guindant (13) sensiblement dans la partie médiane de celui-ci et solidarisée d'un étrier de fixation (14), porté par le collier de guidage (15).

2. Pavillon selon la revendication 1, caractérisé en ce que le moyen (9) dans lequel s'engage l'élément de renfort rigide (10), est constitué par au moins un ourlet ou similaire.

3. Pavillon selon la revendication 2, caractérisé en ce que l'ourlet (9) s'étend approximativement selon une diagonale du flottant (8) ou parallèlement à la direction de celle-ci pour former avec le battant (11) et le guindant (13), un triangle dont l'angle inférieur est situé sur une drisse (4) de hissage ou d'amenée du pavillon vis-à-vis du mât vertical de support (2).

4. Pavillon selon la revendication 1, caractérisé en ce que le moyen (9) dans lequel s'engage l'élément de renfort rigide (10), est constitué par une pluralité d'anneaux voisins, aptes à maintenir l'élément de renfort rigide contre la surface du flottant.

5. Pavillon selon l'une quelconque des revendications 1 à 4, caractérisé en ce que l'élément de renfort (10) se présente sous la forme d'une lame mince et plate, réalisée en un matériau, notamment plastique ou métallique.

6. Pavillon selon l'une quelconque des revendications 1 à 4, caractérisé en ce que l'élément de renfort (10) est constitué par une tige rigide et allongée.

7. Pavillon selon la revendication 3, caractérisé en ce que la drisse (4) est également solidarisée de la partie inférieure (16) du guindant (13), au-delà du collier (15).

## Patentansprüche

1. Flagge mit einem Flaggenstoff (8), welcher durch eine tragende obere horizontale, sich in die Windrichtung stellende Kante (battant) (11) und eine einem Flaggenmast zugewandte vertikale Kante (guindant) (13) begrenzt ist, und mit einem starren Verstärkungselement, welches die Spannung und die dauerhafte Ausbreitung der Flagge gewährleistet, wobei dieses Verstärkungselement einen Führungsring (15) aufweist, der den vertikalen Mast (2) umgibt, an dem die Flagge unter Verschieben längs des Mastes gehißt werden kann, **dadurch gekennzeichnet, daß** der Flaggenstoff (8) auf seiner Oberfläche ein kontinuierliches oder diskontinuierliches Mittel (9) aufweist, das sich quer zum Flaggenstoff erstreckt und ein Eingreifen des starren Verstärkungselements (10) in das Innere dieses Mittels ermöglicht, wobei das Verstärkungselement so gegen die Oberfläche des Flaggenstoffs anliegt, daß deren Ausbreitung dauerhaft aufrechterhalten bleibt, wobei das Ende des Verstärkungselementes (10) im Bereich der vertikalen Kante (13) im wesentlichen in deren Mittelteil angeordnet und mit einem Haltebügel (14) verbunden ist, der von dem Führungsring (15) getragen ist.

2. Flagge nach Anspruch 1, **dadurch gekennzeichnet, daß** das Mittel (9), in welches das starre Verstärkungselement (10) eingreift, von mindestens einem Hohlsaum oder dergleichen gebildet ist.

3. Flagge nach Anspruch 2, **dadurch gekennzeichnet, daß** der Hohlsaum (9) sich näherungsweise in einer Diagonalen des Flaggenstoffs (8) oder parallel zu deren Richtung erstreckt, um mit der horizontalen Kante (11) und der vertikalen Kante (13) ein Dreieck zu bilden, dessen unterer Winkel auf einer Hißleine (4) zum Hissen oder Anbringen der Flagge gegenüber dem vertikalen Tragemast (2) gelegen ist.

4. Flagge nach Anspruch 1**, dadurch gekennzeichnet, daß** das Mittel (9), in welches das starre Verstärkungselement (10) eingreift, von mehreren benachbarten Ringen gebildet ist, die das starre Verstärkungselement gegen die Oberfläche des Flaggenstoffs halten können.

5. Flagge nach einem der Ansprüche 1 bis 4, **dadurch gekennzeichnet, daß** das Verstärkungselement (10) die Form einer dünnen, flachen Lamelle aufweist, die insbesondere aus einem Kunststoff oder einem Metall besteht.

6. Flagge nach einem der Ansprüche 1 bis 4, **dadurch gekennzeichnet, daß** das Verstärkungselement (10) von einem starren langen Stab gebildet ist.

7. Flagge nach Anspruch 3, **dadurch gekennzeichnet, daß** die Hißleine (4) auch mit dem unteren Abschnitt (16) der vertikalen Kante (13) jenseits des Ringes (15) verbunden ist.

## Claims

1. Flag (1) comprising a floating member (8) defined by a batten (11) and a hoisting means (13) and a rigid reinforcing element capable of permanently tensioning and unfolding the flag, this reinforcing element comprising a guide collar (15) surrounding a vertical mast (2) on which the flag can be raised by travelling over the height of this mast, characterised in that the floating member (8) comprises, in its surface area, a continuous or intermittent means (9) extending transversely relative to the floating member and allowing engagement within this means of the rigid reinforcing element (10) applied to the surface area of the floating member so as to keep it permanently extended, the end of the reinforcing element (10) being located in the region of the hoisting means (13) substantially in the central portion thereof and being connected to a fixing stirrup (14) carried by the guide collar (15).

2. Flag according to claim 1, characterised in that the means (9) in which the rigid reinforcing element (10) engages consists of at least one hem or the like.

3. Flag according to claim 2, characterised in that the hem (9) extends approximately along a diagonal of the floating member (8) or parallel to the direction thereof so as to form, with the batten (11) and the hoisting means (13) a triangle of which the bottom corner is located on a rope (4) for hoisting or feeding the flag relative to the vertical supporting mast (2).

4. Flag according to claim 1, characterised in that the means (9) in which the rigid reinforcing element (10) engages consists of a plurality of adjacent rings capable of holding the rigid reinforcing element against the surface of the floating member.

5. Flag according to any one of claims 1 to 4, characterised in that the reinforcing element (10) has the form of a thin, flat blade produced, in particular, from a plastic or metallic material.

6. Flag according to any one of claims 1 to 4, characterised in that the reinforcing element (10) consists of a rigid elongate rod.

7. Flag according to claim 3, characterised in that the rope (4) is also connected to the lower part (16) of the hoisting means (13) beyond the collar (15).
